# EUROPÄISCHE PATENTANMELDUNG

(11) **EP 1 148 178 A2**
(43) Veröffentlichungstag der Anmeldung: **24.10.2001**
(21) Anmeldenummer: 01100541.0
(22) Anmeldetag: 10.01.2001
(51) Int. Cl.: E02F 3/36

(54) **Vorrichtung zum Montieren und Demontieren eines Arbeitsgerätes an einem fahrbaren Geräteträger**

(30) Priorität: 04.04.2000 DE 20005995 U
(71) Anmelder: Stehr, Jürgen, 36318 Schwalmtal/Storndorf (DE)
(72) Erfinder: Stehr, Jürgen, 36318 Schwalmtal/Storndorf (DE)
(74) Vertreter: Knefel, Cordula, Dipl.-Phys.

(57) **Zusammenfassung**

Die Erfindung betrifft eine Vorrichtung (1) zum Montieren und Demontieren eines Arbeitsgerätes (6) an einem fahrbaren Geräteträger (5), wobei die Vorrichtung als eine, eine kraftschlüssige Verbindung mit dem Arbeitsgerät bildende Vorrichtung ausgebildet ist. Die Vorrichtung weist wenigstens eine Welle (3) auf und ist als eine um die Achse der wenigstens einen Welle schwenkbaren Vorrichtung ausgebildet (Fig. 2).

## Beschreibung

Die Erfindung betrifft eine an einem fahrbaren Geräteträger angeordnete Vorrichtung zum Montieren und Demontieren eines anbaubaren Arbeitsgerätes.

Zum Stand der Technik gehören Schnellwechselsysteme verschiedener Art für das schnelle An- und Abbauen von Anbaugeräten an einem fahrbaren Geräteträger, wie Bagger, Baggerlader oder dergleichen.

Diese zum Stand der Technik gehörenden Systeme haben den Nachteil, dass keine gleichzeitigen Schwenk- oder Aushubbewegungen durchgeführt werden können. Die Aushubbewegungen werden gemäß dem Stand der Technik meistens durch Winden oder Hydraulikzylinder ausgeführt. Dies ist jedoch in vielen Fällen problematisch und mit großem Aufwand nur beschränkt möglich.

Der Anbau und das Auslegen einer Kinematik mit Hydraulikzylindern ist meistens nur bei größeren Anbauräumen möglich, da Hydraulikzylinder ein bestimmtes Platzangebot benötigen.

Darüber hinaus haben die zum Stand der Technik gehörenden Hydraulikzylinder den Nachteil, dass eine Schwenkbewegung nur bis maximal 90° möglich ist.

Das der Erfindung zugrunde liegende technische Problem besteht darin, eine kombinierte Schnellwechsel-Hub- und Schwenkvorrichtung anzugeben, die die genannten Nachteile auf kleinstem Raum beseitigt.

Dadurch, dass die erfindungsgemäße Vorrichtung als eine Vorrichtung ausgebildet ist, welche mit dem Anbaugerät kraftschlüssig verbunden ist, und dadurch, dass die Vorrichtung wenigstens eine Welle aufweist, wobei die Vorrichtung um eine Achse dieser wenigstens einen Welle schwenkbar ausgebildet ist, ist es möglich, dass die Vorrichtung mit dem Arbeitsgerät gleichzeitig eine Schwenk- oder Hubbewegung ausführt.

Mit dem erfindungsgemäßen Gerät ist es möglich, ein Arbeitsgerät automatisch an- und abzubauen. Der Antrieb erfolgt vorteilhaft hydraulisch oder mechanisch. Das Anbaugerät oder auch die Vorrichtung können eine Drehung von bis zu 360° ausführen.

Die erfindungsgemäße Vorrichtung hat hierdurch den Vorteil, dass das Anbaugerät auf dem Trägergerät abgelegt werden kann, was die Gesamtlänge des Fahrzeuges erheblich vermindert. Dies ist insbesondere beim Transport vorteilhaft. Weiterer Vorteil ist hierbei, dass der Schwerpunkt beim Transport auf die Achse des Trägergerätes verlegt wird.

Die erfindungsgemäße Vorrichtung hat den Vorteil, dass man Anbaugeräte an- und abbauen kann, ohne Schraubverbindungen oder Verbolzungen zu trennen. Der Antrieb erfolgt, wie schon ausgeführt, in der Regel gemäß der Erfindung hydraulisch. Es sind jedoch auch mechanische Antriebe möglich.

Die Schwenkvorrichtung ist mit wenigstens einer Antriebswelle ausgestattet. Vorzugsweise sind eine oder zwei Antriebswellen vorgesehen. Auf dieser wenigstens einen Welle ist wenigstens eine Scheibe befestigt, welche einen exzentrisch gelagerten Haken aufweist.

Die erfindungsgemäße Vorrichtung ist in beide möglichen Schwenkrichtungen schwenkbar, und zwar bis zu 360°.

Der hakenförmige Vorsprung der auf der wenigstens einen Welle vorgesehenen Scheibe greift hinter wenigstens einen Bolzen oder eine Welle des Arbeitsgerätes.

Die Vorrichtung weist vorteilhaft eine Zentriervorrichtung zum Ausgleich von Fluchtungsfehlern auf.

Die Vorrichtung weist vorzugsweise darüber hinaus eine Verriegelung mit hydraulischer, mechanischer, pneumatischer und/oder elektrischer Betätigung auf.

Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: eine erfindungsgemäße Vorrichtung in Seitenansicht;
- Fig. 2: eine erfindungsgemäße Vorrichtung in Seitenansicht vor der Aufnahme eines Anbaugerätes;
- Fig. 3: eine erfindungsgemäße Vorrichtung in Seitenansicht beim Einfahren in das Anbaugerät;
- Fig. 4: die erfindungsgemäße Vorrichtung in Seitenansicht beim Anheben des Anbaugerätes;
- Fig. 5: eine erfindungsgemäße Vorrichtung in Seitenansicht bei der Ablage des Anbaugerätes auf einem Trägergerät.

Fig. 1 zeigt eine Vorrichtung (1) mit einer Schwenkvorrichtung (2). Die Schwenkvorrichtung (2) weist eine Antriebswelle (3) auf. Auf der Antriebswelle (3) ist eine Scheibe (4) mit einem hakenförmigen Vorsprung (10) angeordnet.

Die Vorrichtung (1) ist an einem Trägergerät (5) angeordnet.

Gemäß Fig. 2 wird das Trägergerät (5) mit angebauter Schwenkvorrichtung (2) in Richtung des Pfeiles (A) gegen ein abgelegtes Anbaugerät (6) gefahren.

Eine angebrachte Zentrierung gleicht Fluchtungsfehler vertikal und horizontal aus. Die Zentrierung ist derart ausgebildet, dass der Vorsprung (10) sich konisch verjüngend ausgebildet ist.

Durch die kreisrunde Bewegung der Scheibe (4) mit dem Haken (10) hängt sich die Vorrichtung (1) hinter einem Bolzen (7) des Anbaugerätes (6) ein.

Gemäß Fig. 3 legt sich ein Rahmen (11) des Anbaugerätes (6) an einen Anschlag (8) der sich drehenden Scheibe (4).

Gemäß Fig. 4 erfolgt eine Hub- oder Schwenkbewegung beim Weiterdrehen der Scheibe (4).

Der Anschlag kann auch durch eine Verriegelung (9), wie sie in Fig. 4 dargestellt ist, mit hydraulischer, mechanischer, pneumatischer oder elektrischer Betätigung erfolgen.

Durch die kreisrunde Bewegung der Scheibe (4) kann ein Anbaugerät (6) bis zu 360° geschwenkt werden.

Das Anbaugerät (6) kann in beiden Richtungen des Pfeiles (B) geschwenkt werden.

Gemäß Fig. 5 wird das Anbaugerät (6) auf dem Trägergerät (5) abgelegt. Dies ist ebenfalls mit der erfindungsgemäßen Schwenkvorrichtung (1) möglich. Durch das Ablegen des Anbaugerätes (6) auf dem Trägergerät (5) wird die Gesamtlänge des Fahrzeuges erheblich vermindert, was sich vorteilhaft insbesondere beim Transport auswirkt. Weiterer Vorteil ist hierbei, dass der Schwerpunkt beim Transport auf die Achse des Trägergerätes (5) verlegt wird.

In den Fig. 1 bis 5 ist die Scheibe (4) als Doppelscheibe dargestellt. Sie greift in einen Rahmen (11) des Anbaugerätes.

Es ist gemäß der Erfindung jedoch auch möglich, eine einfache Scheibe vorzusehen. In diesem Fall ist eine entsprechende Ausnehmung in dem Ausleger des Anbaugerätes vorzusehen. Die bevorzugte Ausführungsform richtet sich nach den Gegebenheiten des jeweiligen Anbaugerätes.

### Bezugszahlen

- 1: Vorrichtung
- 2: Schwenkvorrichtung
- 3: Antriebswelle
- 4: Scheibe
- 5: Trägergerät
- 6: Anbaugerät
- 7: Bolzen
- 8: Anschlag
- 9: Verriegelung
- 10: Vorsprung
- 11: Rahmen des Anbaugerätes
- A: Pfeil
- B: Pfeil

## Patentansprüche

1. Vorrichtung zum Montieren und Demontieren eines Arbeitsgerätes an einem fahrbaren Geräteträger, **dadurch gekennzeichnet, dass** die Vorrichtung (1) als eine eine kraftschlüssige Verbindung mit dem Arbeitsgerät (6) bildende Vorrichtung (1) ausgebildet ist, dass die Vorrichtung (1) wenigstens eine Welle (3) aufweist, und dass die Vorrichtung (1) als eine um eine Achse der wenigstens einen Welle (3) schwenkbare Vorrichtung (1) ausgebildet ist.

2. Vorrichtung nach Anspruch 1, **dadurch gekennzeichnet, dass** die wenigstens eine Welle (3) als Antriebswelle ausgebildet ist.

3. Vorrichtung nach Anspruch 1, **dadurch gekennzeichnet, dass** die Vorrichtung (1) in beiden möglichen Schwenkrichtungen schwenkbar ist.

4. Vorrichtung nach Anspruch 1, **dadurch gekennzeichnet, dass** die Vorrichtung (1) um bis zu 360° schwenkbar ist.

5. Vorrichtung nach Anspruch 1, **dadurch gekennzeichnet, dass** die Vorrichtung (1) wenigstens eine Scheibe (4) aufweist, und dass die Scheibe (4) wenigstens einen hakenförmigen Vorsprung (10) aufweist.

6. Vorrichtung nach Anspruch 1, **dadurch gekennzeichnet, dass** der wenigstens eine hakenförmige Vorsprung (10) als ein hinter wenigstens einen Bolzen (7) oder Welle des Arbeitsgerätes (6) greifender Vorsprung (10) ausgebildet ist.

7. Vorrichtung nach Anspruch 1, **dadurch gekennzeichnet, dass** der Antrieb als hydraulischer und/oder mechanischer Antrieb ausgebildet ist.

8. Vorrichtung nach Anspruch 1, **dadurch gekennzeichnet, dass** die Vorrichtung eine Zentriervorrichtung zum Ausgleich von Fluchtungsfehlern aufweist.

9. Vorrichtung nach Anspruch 1, **dadurch gekennzeichnet, dass** eine Verriegelung (9) mit hydraulischer, mechanischer, pneumatischer und/oder elektrischer Betätigung vorgesehen ist.
